# FASCICULE DE BREVET EUROPEEN

(11) **EP 0 353 126 B1**
(45) Date de publication et mention de la délivrance du brevet: **04.03.1992**
(21) Numéro de dépôt: 89402053.6
(22) Date de dépôt: 19.07.1989
(51) Int. Cl.: B07B 1/20

(54) **Machine pour le tamisage de produits poudreux, farineux ou granuleux**
Maschine zum Sieben von staubigen, mehligen oder körnigen Produkten
Machine for screening dusty, floury or granular products

(30) Priorité: 25.07.1988 FR 8810012
(43) Date de publication de la demande: 31.01.1990
(73) Titulaire: FORPLEX S.A., F-44110 Chateaubriant (FR)
(72) Inventeur: Rochette, James, F-75019 Paris (FR)
(74) Mandataire: Boutin, Antoine

(56) Documents cités:
- DE-B- 1 255 461
- FR-A- 1 050 203

## Description

La présente invention concerne une machine pour le tamisage de produits poudreux, farineux ou granuleux.

Le tamisage de tels produits a pour but d'opérer une séparation des particules soit pour éliminer des corps étrangers indésirables soit pour obtenir une granulométrie recherchée.

Le tamisage de produits poudreux, farineux ou granuleux est d'un emploi très répandu dans les industries agro-alimentaires et chimiques.

On utilise à cet effet des appareils ou machines rotatifs comprenant dans un carter monobloc, en tôle ou en fonte, une goulotte d'alimentation du produit à tamiser, une chambre de tamisage cylindrique dans laquelle tourne un rotor à palettes de tamisage entraîné en rotation par un moteur et coopérant avec un tamis généralement cylindrique, et une trémie d'évacuation des produits passant au travers dudit tamis. A l'extrémité de l'appareil se trouve une seconde trémie pour l'évacuation des produits refusés au tamis.

Un exemple de matériel connu est représenté sur la figure 1 en vue éclatée.

On y voit de droite à gauche le moteur d'entraînement 1, la goulotte d'admission 2 des produits à tamiser. La chambre de tamisage 3 avec sa trémie d'évacuation inférieure 4 et sa trappe de visite 5, le rotor 6 entraîné en rotation par le moteur 1 avec sa vis d'Archimède 6′ d'entraînement du produit et ses palettes 6˝ destinées à coopérer avec le tamis cylindrique 7, la bride de montage 8 du tamis 7 et la plaque de fermeture 9 de la chambre 3.

Près de la plaque de fermeture 9, se trouve la deuxième trémie 10 d'évacuation des produits refusés par le tamis 7.

Les appareils connus ne sont pas démontables entièrement pour un nettoyage par immersion dans un bain de neutralisation, par exemple.

Un appareil du type ci-dessus fonctionne de la manière suivante : le produit est introduit dans la goulotte 2, la vis d'Archimède 6′ l'entraîne et le projette à l'intérieur du tamis 7 qui est fixe ; la coopération des palettes 6˝ tournant à grande vitesse (entre 300 et 1.000 t/mn) et des mailles du tamis provoque le passage des particules de taille inférieure ou égale aux mailles à l'extérieur du tamis 7, où elles sont canalisées vers la trémie d'évacuation 4 par les parois de la chambre 3.

Les particules de taille trop importante pour traverser le tamis s'accumulent sur celui-ci en direction de la plaque de fermeture 9 et passent dans la deuxième trémie d'évacuation 10.

On comprend qu'au bout d'un certain temps de fonctionnement, le tamis 7 à tendance à se colmater. Il faut donc intervenir relativement fréquemment pour le remplacer et/ou le nettoyer. De même, il faut également nettoyer l'intérieur de la chambre de tamisage pour qu'elle puisse remplir correctement sa fonction de canalisation et d'évacuation des particules tamisées. En effet, l'espace libre entre la paroi extérieure du tamis 7 et la paroi intérieure de la chambre 3 est relativement faible et l'accumulation de particules dans cet espace finit par provoquer un colmatage de l'appareil.

Avec un appareil monobloc de ce type connu, ces opérations de nettoyage du carter et de remplacement du tamis sont relativement nombreuses, longues, nécessitent un personnel spécialisé et provoquent une immobilisation prolongée de l'appareil . En effet, outre l'inconvénient propre à la disposition de la chambre de tamisage, celle-ci est encombrée à l'intérieur par les dispositifs de fixation et de centrage du tamis (glissières et couronne de centrage) ainsi que par l'arbre sur lequel sont calées la vis d'Archimède et des palettes.

En effet, dans les appareils connus, l'arbre du rotor 6 n'est pas normalement démontable sans l'intervention d'un mécanicien ; c'est donc l'ensemble de la vis d'Archimède et des palettes qui est monté amovible sur l'arbre.

L'invention vise à remédier aux inconvénients de ces appareils connus et à procurer un appareil de tamisage qui puisse être très rapidement et complètement nettoyé par un personnel non spécialisé et dans lequel on puisse remplacer facilement le tamis sans que cela provoque une immobilisation prolongée de l'appareil.

A cet effet, l'invention prévoit d'utiliser en combinaison une chambre de tamisage et sa trémie d'évacuation formant un tout séparable du reste de la machine, un tamis sans armature, des moyens pour fixer à la fois ladite chambre et ledit tamis à l'extérieur de la chambre, et des moyens de montage du rotor portant la vis d'Archimède et les palettes, tels que celui-ci puisse être entièrement ôté de l'appareil et ne comporte aucun palier à l'intérieur de la chambre de tamisage.

Ainsi, l'appareil est entièrement vide et ne comporte plus que l'entrée du produit et la sortie des refus.

Avec un appareil de cette conception, il suffit d'ôter le rotor portant la vis d'Archimède et les palettes pour remplacer très rapidement l'ensemble de la chambre et du tamis qui peuvent être soit nettoyés à part soit jetés s'ils sont en matériau à bas prix. La chambre est réalisée en tous matériaux légers, étanchés, non déchirables, par exemple une toile synthétique.

Selon une première forme de réalisation de l'invention, la chambre et le tamis sont indépendants l'un de l'autre.

Selon une deuxième forme de réalisation, ils sont assemblés comme un tout et fabriqués dans un matériau jetable.

L'invention sera mieux comprise à l'aide des exemples de réalisation qui seront décrits ci-après en relation avec les dessins annexé sur lesquels :
La figure 1 est une vue de profil éclatée d'un appareil de tamisage de type connu;
La figure 2 est une vue schématique de profil en coupe d'un exemple de réalisation d'un appareil selon l'invention;
La figure 3 est une vue en perspective d'une chambre et d'un tamis en deux pièces séparées selon l'invention;
La figure 4 est une vue en perspective d'une chambre et d'un tamis monobloc selon une variante de réalisation de l'invention.

Sur la figure 2, on voit que l'appareil comporte un bâti constitué par deux plaques verticales 11 et 12 reliées entre elles par des entretoises 13 ou tout autre moyen d'écartement.

Sur la face extérieure de la plaque 11 est fixé un boîtier 14 logeant deux paliers 15 et 16 pour un arbre creux 17 dont l'extrémité faisant saillie à l'extérieur du boîtier 14 porte une poulie 18. L'autre extrémité de l'arbre creux 17 aboutit dans un trou central de la plaque 11.

Le boîtier 14 forme également support pour un moteur électrique 19 dont l'arbre de sortie 20 porte également une poulie 21. Les deux poulies 18 et 21 sont reliées entre elles par une courroie non représentée.

A l'opposé du boîtier 14, la plaque 11 porte une virole 22 solidaire d'une bride 23 fixée de manière démontable sur la plaque 11 par des boulons 24. A sa partie supérieure, cette virole 22 porte une goulotte 25 d'admission des produits.

Sur la partie extérieure de la virole 22 sont enfilés deux colliers de serrage 26 et 27 dont le rôle sera décrit plus en détail ultérieurement.

La plaque 12 opposée à la plaque 11 est traversée par une deuxième virole 28 qui comporte une trémie 29 d'évacuation des produits refusés au tamis. La plaque 11 est montée amovible sur les entretoises 13 au moyen des écrous 30. La virole 28 peut être soit fixée définitivement sur la plaque 12 soit montée amovible par exemple par une bride avec un montage identique à celui de la virole 22 sur la plaque 11.

Sur la virole 28 sont enfilés un collier 31 et une couronne 32 dont l'agencement et le rôle seront décrits en détail ultérieurement. L'extrémité libre de la virole 28 est fermée par une plaque amovible 33.

Dans l'espace libre entre les deux viroles est disposée une chambre de tamisage 34 formant un tout avec sa trémie d'évacuation 35 (voir figure 3). De préférence, cette chambre est en matériau déformable de manière à pouvoir être engagée sur les deux extrémités adjacentes des viroles 22 et 28, au moyen des collerettes 34′ bordant les ouvertures 34˝ pratiquées sur ses parois latérales opposées 34.

De même, un tamis cylindrique 36 sans armature peut être engagé sur lesdites extrémités.

Un rotor 37 portant une vis d'Archimède 38 et des palettes 39 est muni d'un arbre 40 dont le diamètre est égal au diamètre interne de l'arbre creux 17. L'arbre 40 se termine par une extrémité filetée 41 destinée à faire saillie en condition d'utilisation à l'extérieur de la poulie 18 et à être fixée sur elle au moyen de la rondelle 42 et de l'écrou 43. Le blocage de l'arbre 40 sur la poulie 18 assure son immobilisation par rapport à l'arbre creux 17 qui l'entraîne en rotation. On comprend que le rotor 37 peut ainsi très facilement et rapidement être retiré de la machine.

Le tamis 36 qui ne comporte aucune armature peut être déformé pour être enfilé sur les deux viroles 22 et 28. Il est immobilisé sur la virole 22 par le collier de serrage 26.

Sur la virole 28, l'autre extrémité du tamis 36 est fixée, par un collier de serrage non représenté, sur une couronne 32 qui coulisse sur la virole 28. La couronne 32 est munie de pattes radiales 32′ destinées à coopérer avec des moyens de réglage en translation (non représenté) portés par la plaque 12, par exemple des vis.

Sur la figure 2, le mouvement de translation de la couronne 32 est symbolisé par la flèche F.

La traction des vis sur la couronne 32 assurera la mise en tension du tamis 36, indispensable au bon fonctionnement de l'appareil. Le tamis doit en effet être suffisamment tendu pour vibrer sous l'effet de la rotation des pales du rotor.

Pour mettre l'appareil en condition de fonctionnement, il suffit d'enfiler le tamis 36 dans la chambre de tamisage 34, de déformer l'ensemble pour l'adapter sur les extrémités adjacentes des viroles 22 et 28 de serrer les colliers 26, 27 et 31, et de tendre la couronne 32. Puis on enfile le rotor dans l'arbre creux 17 et on le bloque avec la rondelle 42 et l'écrou 43. On referme ensuite la plaque d'extrémité 33.

L'ensemble de ces opérations peut être effectué très rapidement par un personnel non spécialisé avec des outils très simples.

L'accessibilité à toutes les pièces de l'appareil rend leur nettoyage très aisé.

En outre la séparabilité des différents éléments de la machine offre l'avantage de permettre un nettoyage poussé de chaque élément (viroles 22 et 28, rotor 37, tamis 36, chambre 34) par trempage individuel dans un bain, par exemple.

Du fait que la fixation de la chambre et le réglage de la tension du tamis s'effectue par l'extérieur, on obtient une grande simplification des diverses parties de l'appareil. En particulier, le tamis n'a pas a être équipé d'armatures et l'intérieur de la chambre et des viroles est libre de tout appareillage d'adaptation et de fixation du tamis. Leurs parois internes sont donc lisses, ce qui facilite encore le nettoyage.

Dans l'exemple qui vient d'être décrit, l'extrémité du tamis 36 qui coopère avec la couronne de tension 32 est fixée sur cette dernière par un collier.

Sur la figure 4 est représenté un mode de réalisation avantageux dans lequel la chambre 34 est solidaire du tamis 36 qui est fixé sur les collerettes 34′. Il est ainsi constitué un ensemble monobloc qui peut être avantageusement fabriqué dans des matériaux jetables. Pour l'utilisation d'un tel ensemble , il est nécessaire de n'utiliser qu'un seul collier de serrage et qu'une couronne de mise en tension de part et d'autre de la chambre amovible.

Cette variante de réalisation est particulièrement avantageuse lors de l'utilisation de l'appareil selon l'invention dans des industries où il y a une totale incompatibilité entre les produits successivement traités, notamment dans l'industrie pharmaceutique et l'industrie des colorants.

Dans l'exemple de réalisation décrit, le rotor est monté dans un boîtier extérieur à la chambre au moyen d'un arbre creux, et le boîtier porte le moteur d'entraînement.

On peut sans sortir du cadre de l'invention adopter d'autres dispositions. Par exemple, le moteur peut être fixé sur un bâti spécial dans l'alignement du boîtier et l'arbre du rotor peut être directement supporté par les paliers du boîtier, un accouplement rapide entre l'arbre de sortie du moteur et l'extrémité de l'arbre du rotor étant prévu.

## Revendications

1. Appareil de tamisage du type comportant un rotor, muni d'une vis d'Archimède et des palettes, entraîné en rotation dans un ensemble comportant une goulotte d'amenée des produits à traiter, une chambre de tamisage logeant un tamis et munie d'une trémie d'évacuation du produit tamisé, et une seconde trémie d'évacuation des produits refusés au tamis, caractérisé en ce qu'il comporte en combinaison la chambre de tamisage (34) et sa trémie d'évacuation (35) formant un tout séparable au reste de la machine, un tamis sans armature (36), des moyens (26, 27, 31, 32) pour fixer à la fois ladite chambre et ledit tamis à l'extérieur de la chambre, et des moyens (14, 17, 42, 43) pour monter le rotor (37) de telle sorte que celui-ci puisse être entièrement ôté de l'appareil et ne comporte aucune pièce de support à l'intérieur de la chambre de tamisage.

2. Appareil selon la revendication 1, caractérisé en ce que la chambre de tamisage (34) et le tamis (36) sont en deux pièces séparées.

3. Appareil selon la revendication 1, caractérisé en ce que la chambre de tamisage (34) et le tamis (36) sont en une seule pièce.

4. Appareil selon l'une quelconque des revendications 1 à 3, caractérisé en ce que le rotor (37) est monté dans un arbre creux (17) logé dans un boîtier (14) disposé à l'extérieur de la chambre de tamisage et dans l'alignement de celle-ci et en ce que ledit boîtier porte également le moteur d'entraînement.

5. Appareil selon l'une quelconque des revendications 1 à 4, caractérisé en ce que le tamis (36) est monté sur une couronne (32) qui coulisse à l'extérieur de l'appareil et qui coopére avec des mécanismes de tension solidaires du bâti de l'appareil.

## Claims

1. A sieving apparatus of the type comprising a rotor, provided with an Archimedes' screw and blades, driven in rotation within a unit comprising a feed chute for the products to be treated, a sieving chamber housing a sieve and provided with a funnel for disposing of the sieve product, and a second funnel for disposing of the products rejected by the sieve, characterised in that it comprises in combination the sieving chamber (34) and its disposal funnel (35) forming a whole which can be separated from the rest of the machine, a sieve without reinforcement (36), means (26, 27, 31, 32) for fixing both said chamber and said sieve outside the chamber, and means (14, 17, 42, 43) for mounting the rotor (37) in such a manner that it can be completely removed from the apparatus and does not comprise any support element inside the sieving chamber.

2. An apparatus according to Claim 1, characterised in that the sieving chamber (34) and the sieve (36) are in two separate pieces.

3. An apparatus according to Claim 1, characterised in that the sieving chamber (34) and the sieve (36) are in a single piece.

4. An apparatus according to any one of Claims 1 to 3, characterised in that the rotor (37) is mounted in a hollow shaft (17) housed in a casing (14) located on the outside of the sieving chamber and in alignment therewith and in that said casing also bears the drive motor.

5. An apparatus according to any one of Claims 1 to 4, characterised in that the sieve (36) is mounted on a ring (32) which slides on the exterior of the apparatus and which cooperates with the tension mechanisms which are in one piece with the stand of the apparatus.

## Patentansprüche

1. Maschine zum Sieben des einen mit einer archimedischen Spirale und Flügeln versehenen, in einer eine Zufuhrschurre für die zu behandelnde Produkte, eine Siebkammer zur Aufnahme eines Siebes, einen Ablaßtrichter des gesiebten Produktes und einen zweiten Ablaßtrichter für die nicht das Sieb passierenden Produkte aufweisenden Einheit in Drehung versetzten Rotor aufweisenden Typs, **dadurch gekennzeichnet,** daß sie in Kombination aus der Siebkammer (34) und ihrem Ablaßtrichter (35) als von der übrigen Maschine trennbares Teil, einem Sieb (36) ohne Versteifungsteil, Mitteln (26, 27, 31, 32) an der Außenseite der Siebkammer zum gemeinsamen Befestigen der Siebkammer und des Siebes und Mitteln (14, 17, 42, 43) zum derartigen Einbau des Rotors (37), daß dieser sich vollständig aus der Maschine herausnehmen läßt und keinerlei Lagerelement im Innern der Siebkammer aufweist, besteht.

2. Maschine nach Anspruch 1, **dadurch gekennzeichnet,** daß die Siebkammer (34) und das Sieb (36) aus zwei getrennten Teilen bestehen.

3. Maschine nach Anspruch 1, **dadurch gekennzeichnet,** daß die Siebkammer (34) und das Sieb (36) einteilig sind.

4. Maschine nach einem der Ansprüche 1 bis 3, **dadurch gekennzeichnet,** daß der Rotor (37) in einer in einem Gehäuse (14) außerhalb der Siebkammer und hierzu fluchtend an Hohlwelle (17) angeordnet ist und daß das Gehäuse ebenfalls den Antriebsmotor trägt.

5. Maschine nach einem der Ansprüche 1 bis 4, **dadurch gekennzeichnet,** daß das Sieb (36) mit einem Kranz (32) verbunden ist, der außerhalb der Maschine verschiebbar ist und mit einer Spannmechanik zusammenwirkt, die am Maschinenrahmen befestigt ist.
